# EUROPÄISCHE PATENTSCHRIFT

(11) **EP 3 227 056 B1**
(45) Veröffentlichungstag und Bekanntmachung des Hinweises auf die Patenterteilung: **15.08.2018**
(21) Anmeldenummer: 15802103.0
(22) Anmeldetag: 01.12.2015
(51) Int. Cl.: B25D 11/06, B25D 17/24

(54) **HANDWERKZEUGMASCHINE**
HAND-HELD POWER TOOL
MACHINE-OUTIL À MAIN

(30) Priorität: 03.12.2014 EP 14196018
(43) Veröffentlichungstag der Anmeldung: 11.10.2017
(73) Patentinhaber: Hilti Aktiengesellschaft, 9494 Schaan (LI)
(72) Erfinder: OHLENDORF, Oliver, 86899 Landsberg (DE)
(74) Vertreter: Hilti Aktiengesellschaft Corporate Intellectual Property
(86) Internationale Anmeldenummer: PCT/EP2015/078122
(87) Internationale Veröffentlichungsnummer: WO 2016/087399

(56) Entgegenhaltungen:
- WO-A1-2010/069647
- WO-A1-2013/140793
- GB-A- 2 048 753
- US-A1- 2011 017 483
- US-A1- 2012 125 649
- US-A1- 2013 213 682

## Beschreibung

### GEBIET DER ERFINDUNG

Die vorliegende Erfindung betrifft eine meißelnde Handwerkzeugmaschine gemäß dem Oberbegriff des Anspruchs 1, die einen Tilger zum Reduzieren von Vibrationen enthält. Eine solche Handwerkzeugmaschine ist aus der US 2011/0017483 A1 bekannt.

### OFFENBARUNG DER ERFINDUNG

Die Handwerkzeugmaschine hat eine Werkzeugaufnahme zum Haltern eines Werkzeugs auf einer Arbeitsachse, ein pneumatisches Schlagwerk zum Ausüben von Schlägen auf das Werkzeug und einen Tilger aus einer zu der Arbeitsachse quer angeordneten Biegefeder und einem Massekörper. Eine Vorgelegewelle ist um eine zu der Arbeitsachse parallelen Drehachse durch den Motor angetrieben. Auf der Vorgelegewelle ist ein Taumelantrieb zum Antreiben des pneumatischen Schlagwerks angeordnet. Zudem ist auf der Vorgelegewelle eine Nockenscheibe mit einer in eine zu der Arbeitsachse parallelen Anschubrichtung vorstehenden Nocke angeordnet. Die Biegefeder hat zu der Nocke vorgesehenes Gegenstück. Die Nocke spannt anliegend an dem Gegenstück die Biegefeder in die Anschubrichtung vor.

Der Tilger wird von der sich drehenden Nocke angestoßen. Das Anstoßen erfolgt bei der im Stillstand des Tilgers eingenommenen Ruhelage der Biegefeder oder wenn der Tilger noch nicht vollständig eingeschwungen ist. Die Nocke erzwingt periodisch eine Mindestauslenkung des Tilgers. Jedoch kann der Tilger angeregt durch die Vibrationen und der Handwerkzeugmaschine stärker auslenken. Das Anstoßen erfolgt synchronisiert mit der Bewegung des Schlagwerks und damit den Vibrationen der Handwerkzeugmaschine.

Eine Ausgestaltung sieht vor, dass die Nockenscheibe berührungsfrei zu der Biegefeder ist, wenn die Nocke und das Gegenstück bezogen auf die Drehachse in diametraler Winkelstellung sind. Die Nockenscheibe löst sich bei jedem Umlauf der Nocke um die Drehachse einmal von der Biegefeder, so dass der Tilger wenigstens während dieser Phase frei schwingen kann. Vorzugsweise schwingt der Tilger für wenigstens 50 % einer Oszillation frei, d.h. ohne Kontakt zu der Nocke und nur angetrieben durch die Trägheit der Masse.

Eine Ausgestaltung sieht vor, dass der Massekörper durch die Biegefeder auf einer gebogenen Bahn geführt ist. Die Biegefeder kann mit einem ersten Ende an dem Maschinengehäuse befestigt und an einem zweiten Ende der Massekörper befestigt sein, wobei das erste Ende und das zweite Ende diametral von der Vorgelegewelle angeordnet sind. Der Vorsprung kann von dem ersten Ende in einem Abstand sein, welcher zwischen 30 % und 50 % des Abstandes des ersten Endes zu dem zweiten Ende entspricht.

Eine Ausgestaltung sieht vor, dass eine maximale Auslenkung der Biegefeder aus einer Ruhelage durch die an dem Gegenstück anliegende Nocke zwischen 1 Grad und 5 Grad beträgt.

Eine Ausgestaltung sieht vor, dass die Nocke eine der Biegefeder zugewandte helixförmige Flanke aufweist, die über einen Zentriwinkel zwischen 30 Grad und 90 Grad in die Anschubrichtung ansteigt. Das Gegenstück kann eine der Nocke zugewandte helixförmige Flanke aufweisen, die über einen Zentriwinkel zwischen 30 Grad und 90 Grad entgegen der Anschubrichtung ansteigt. Die auf den Tilger beim Anstoßen eingeleitete Kraft wird vorzugsweise gering gehalten. Hierdurch werden Anregungen von höheren harmonischen Schwingungen in der Biegefeder vermieden.

Die pneumatische Kammer des Schlagwerks ist bei einer Winkelstellung der Vorgelegewelle maximal komprimiert. Die Nocke nimmt zu dem Zeitpunkt eine spezielle Position relativ zu dem Vorsprung ein, welche von der Anordnung der Nocke vor oder nach der Biegefeder abhängt. Ist die Nocke vor der Biegefeder sind die Nocke und der Vorsprung in der gleichen Winkelstellung bezüglich der Drehachse, d.h. die Nocke kann den Vorsprung maximal auslenken. Ist die Nocke nach der Biegefeder angeordnet, sind Nocke und Vorsprung diametral zu der Drehachse, d.h. um 180 Grad versetzt. Der Tilger ist optimal auf die Bewegung des Schlagwerks abgestimmt angeregt.

Der Taumelantrieb ist bei einer ersten Winkelstellung der Vorgelegewelle in einem dem Werkzeug abgewandten Totpunkt. Die Nocke ist bei einer zweiten Winkelstellung in einer die Biegefeder maximal auslenkenden Winkelstellung. Sofern die Nocke auf der Werkzeug abgewandten Seite der Biegefeder angeordnet ist, kann die zweite Winkelstellung vorteilhafterweise zwischen 95 Grad und 115 Grad auf die erste Winkelstellung folgen. Sofern die Nocke auf der Werkzeug zugewandten Seite der Biegefeder angeordnet ist, kann die erste Winkelstellung vorteilhafterweise zwischen 65 Grad und 85 Grad auf die zweite Winkelstellung folgen.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Bohrhammer
- Fig. 2: den Tilger des Bohrhammers in Ruhelage
- Fig. 3: den Tilger des Bohrhammers ausgelenkt in Schlagrichtung
- Fig. 4: den Tilger des Bohrhammers ausgelenkt entgegen der Schlagrichtung
- Fig. 5: die Biegefeder des Tilgers
- Fig. 6: die Nockenscheibe zum Anstoßen des Tilgers
- Fig. 7: die relative Bewegung des Tilgers und einer Nocke der Nockenscheibe
- Fig. 8: die zu Fig. 7 synchrone Bewegung des Schlagwerks

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt einen beispielhaften Bohrhammer **1.** Der Bohrhammer **1** hat einen Werkzeughalter **2,** der längs einer Arbeitsachse **3** einen Bohrer **4,** einen Meißel oder ein anderes Werkzeug aufnehmen kann. Ein Motor **5** kann den Werkzeughalter **2** um die Arbeitsachse **3** drehend antreiben. Ein Schlagwerk **6** kann zudem auf das in der Werkzeugaufnahme **2** liegende Werkzeug periodisch Schläge in Schlagrichtung **7** längs der Arbeitsachse **3** für einen meißelnden Betrieb ausüben. Das Schlagwerk **6** wird von dem Motor **5** angetrieben. Der Anwender nimmt den Motor **5** mit einem Hauptschalter **8** in Betrieb. Der Motor **5** und das Schlagwerk **6** sind in einem Maschinengehäuse **9** angeordnet. Ein Batteriepaket oder eine Netzleitung versorgen den Motor **5** mit elektrischem Strom. Der Anwender kann den Bohrhammer **1** mit einem Handgriff **10** führen, der an dem Maschinengehäuse **9** befestigt ist.

Der Bohrhammer **1** hat ein schaltbares Getriebe mit einer Vorgelegewelle **11.** Die Vorgelegewelle **11** ist um eine Drehachse **12** drehbar gelagert. Die Drehachse **12** ist parallel zu der Arbeitsachse **3.** Der Motor **5** kämmt mit einem Antriebsritzel **13** auf der Vorgelegewelle **11** und treibt die Vorgelegewelle **11** permanent an. Die Vorgelegewelle **11** überträgt das Drehmoment auf einen Taumelantrieb **14** für das Schlagwerk **6** und einen Drehantrieb **15** für die Werkzeugaufnahme **2.** Das beispielhafte Getriebe ermöglicht den Drehantrieb der Werkzeugaufnahme **2** zu- und abzuschalten. Eine Schalthülse **16** ist auf der Vorgelegewelle **11** axial zwischen einer ersten Stellung und einer zweiten Stellung beweglich. In der ersten dargestellten Stellung greift eine Innenverzahnung der Schalthülse **16** in eine Verzahnung **17** der Vorgelegewelle **11** ein, in einer zweiten Stellung ist die Schalthülse **16** außer Eingriff. Die Schalthülse **16** ist in permanenten Eingriff mit einem Zahnkranz **18,** welcher mit dem Drehantrieb **15** und der Werkzeugaufnahme **2** gekoppelt ist. Ein Schaltknauf ermöglicht dem Anwender die Schalthülse **16** zwischen den beiden Stellungen zu bewegen. Eine analoge Schalthülse kann auf der Vorgelegewelle **11** zum Zu- und Abschalten des Taumelantriebs angeordnet sein.

Der Taumelantrieb **14** setzt die Drehbewegung der Vorgelegewelle **11** in eine periodische, lineare Bewegung für das Schlagwerk **6** um. Der Taumelantrieb **14** enthält eine Taumelscheibe **19** und einen Taumelfinger **20.** Die beispielhafte Taumelscheibe **19** beinhaltet ein Wälzlager mit einem von der Vorgelegewelle **11** angetriebenen Innenring und einem mit dem Taumelfinger **20** verbundenen Außenring. Der Außenring ist gegenüber dem Innenring um eine zu der Drehachse **12** geneigten Achse drehbar, jedoch durch den an dem Schlagwerk **6** angelegten Taumelfinger **20** gegenüber einer Drehung um die Drehachse **12** gehemmt. Der angetriebene Innenring zwingt den Außenring und den Taumelfinger **20** zu einer periodischen Schwenkbewegung in einer Ebene **E** aufgespannt von der Drehachse **12** der Vorgelegewelle **11** und der Arbeitsachse **3** um eine Schwenkachse, die durch die Drehachse **12** verläuft und senkrecht zu der aufgespannten Ebene **E ist.**

Das pneumatische Schlagwerk **6** hat einen Erregerkolben **21** und einen Schläger **22,** welche beide in einem Führungsrohr **23** des Schlagwerks **6** koaxial zu der Arbeitsachse **3** geführt sind. Der Erregerkolben **21** ist mit dem Taumelfinger **20** verbunden. Die Schwenkbewegung des Taumelfingers **20** übersetzt sich in eine periodische lineare Bewegung des Erregerkolbens **21.** Eine Luftfeder gebildet durch eine pneumatische Kammer **24** zwischen dem Erregerkolben **21** und dem Schläger **22** koppelt eine Bewegung des Schlägers **22** an die Bewegung des Erregerkolbens **21** an (Fig. 8). Der Schläger **22** kann direkt auf ein hinteres Ende des Bohrers **4** aufschlagen oder mittelbar über einen im Wesentlichen ruhenden Zwischenschläger **25** einen Teil seines Impulses auf den Bohrer **4** übertragen. Die Schlagzahl des Schlagwerks **6** ist gleich der Drehzahl der Vorgelegewelle **11.**

Das periodisch schlagende Schlagwerk **6** erzeugt in dem Maschinengehäuse **9** Erschütterungen, welche der Anwender als Vibrationen des Handgriffs **10** wahrnimmt. Die Vibrationen führen zu einer frühzeitigen Ermüdung des Anwenders und können bei übermäßiger Belastung Gesundheitsschäden verursachen. Der Handgriff **10** kann zur Minderung der Vibrationen über Dämpfelemente **26** mit dem Maschinengehäuse **9** verbunden sein. Die Dämpfelemente **26** reduzieren insbesondere hochfrequente Anteile der Vibrationen und wandeln diese in Wärme um. Die Dämpfelemente **26** bestehen vorzugsweise aus offenporigen Polymerschäumen. Der Wirksamkeit der Dämpfelemente **26** sind Grenzen gesetzt. Das Führen der Handwerkzeugmaschine **1** erfordert eine stabile und steife Anbindung des Handgriffs **10** an das Maschinengehäuse **9,** während für eine ideale Dämpfung eine lose und weiche Anbindung vorteilhaft wäre.

Der beispielhafte Bohrhammer **1** hat zur Verringerung der Vibrationen einen Tilger **27.** Der Tilger **27** hat einen Massekörper **28** und eine Biegefeder **29.** Der Massekörper **28** wird nur von der Biegefeder **29** gehalten und ist vorzugsweise ansonsten ungeführt. Der Massekörper **28** kann sich längs der Arbeitsachse **3** auf einer gebogenen Bahn, näherungsweise einer Kreisbahn, vor- und zurückbewegen. Die gebogene Bahn liegt vorzugsweise in einer von der Arbeitsachse **3** und Drehachse **12** der Vorgelegewelle **11** aufgespannte Ebene **E** (Bildebene von Fig. 2). Der Tilger **27** hat eine Ruhelage **30** (dargestellt in Fig. 2), in welche der Massekörper **28** und die Biegefeder **29** zurückkehren, wenn keine Kraft auf den Tilger **27** einwirkt. Der Massekörper **28** kann auf der gebogenen Bahn aus der Ruhelage **30** ausgelenkt werden (vgl. Fig. 3 und Fig. 4). Die Biegefeder **29** wird dabei elastisch gebogen und übt eine in die Ruhelage **30** zurücktreibende Kraft auf den Massekörper **28** aus. Der Tilger **27** schwingt nach einer Auslenkung **31** aus der Ruhelage **30** um die selbige mit seiner Eigenfrequenz. Die Eigenfrequenz des Masse-Feder-Systems ist durch die Steifigkeit der Biegefeder **29** und die Masse des Massekörpers **28** vorgegeben.

Der Tilger **27** ist auf das Schlagwerk **6** abgestimmt. Die Eigenfrequenz ist etwa gleich der Schlagzahl des Schlagwerks **6** gewählt, beispielsweise zwischen 100 % und 105 % der Schlagzahl. Der nur über die Biegefeder **29** an das Maschinengehäuse **9** angekoppelte, träge Massekörper **28** wirkt dynamisch den Vibrationen des Schlagwerks **6** entgegen, wodurch die auf den Handgriff **10** einwirkenden Vibrationen des Maschinengehäuses **9** verringert werden. Der träge Massekörper **28** beginnt sich aufgrund seiner Trägheit von selbst gegenüber dem Maschinengehäuse **9** zu bewegen, sobald das Schlagwerk **6** eingeschaltet wird und Vibrationen auftreten. Angeregt durch das Schlagwerk **6** pendelt der Massekörper **28** zwischen zwei Umkehrpunkten, welche in Fig. 3 und 4 dargestellt sind. Die Amplitude der Auslenkung **31** hängt von der Belastung des Bohrhammers **1** ab. Die Auslenkung ist für die typischen Anwendungen z.B. beim Bearbeiten von armiertem Beton, aus Versuchsreihen bekannt. Die Auslenkung **31** bezeichnet nachfolgend den Neigungswinkel der Biegefeder **29** gegenüber ihrer Ruhelage **30.**

Fig. 2 zeigt den beispielhaften Tilger **27** in seiner Ruhelage **30.** Die Biegefeder **29** ist in der Ruhelage im Wesentlichen senkrecht zu Arbeitsachse **3** angeordnet. Ein Ende der Biegefeder **29** ist als die Aufhängung **32** ausgestaltet und an dem Maschinengehäuse **9** befestigt. Der Massekörper **28** ist an dem von der Aufhängung **32** distalen Ende **33** der Biegefeder **29** befestigt. Der Abstand des distalen Ende **33** zu der Aufhängung **32** ist die größte Abmessung oder Länge **34** der Biegefeder **29.** Eine Stärke **35** der Biegefeder **29,** d.h. deren Abmessung entlang der Arbeitsachse **3,** ist um wenigstens eine Größenordnung geringer als die Länge **34.** Die Biegefeder **29** ist längs der Arbeitsachse **3** elastisch biegbar. Der Massekörper **28** bewegt sich auf der gebogenen Bahn um die Aufhängung **32.** Die Länge **34** der Biegefeder **29** gibt den Abstand zu der Aufhängung **32** vor. Die gebogene Bahn entspricht in guter Näherung einem Kreisbogen mit einem Radius gleich der Länge **34.** Die Biegefeder **29** krümmt sich mit zunehmender Auslenkung, wodurch sich der Radius verkürzt. Vorzugsweise ist die Biegefeder **29** in die dritte Raumrichtung steif. Die gebogene Bahn verläuft in der von der Arbeitsachse **3** und der Drehachse **12** der Vorgelegewelle **11** aufgespannten Ebene **E** (Bildebene von Fig. 2). Der Massekörper **28** und die Aufhängung **32** sind symmetrisch zu der Ebene **E** angeordnet. Der Tilger **27** ist vorzugsweise in einem ausreichend großen Hohlraum in dem Maschinengehäuse **9** angeordnet, so dass der Massekörper **28** bei typischen Vibrationen kein Element, abgesehen von der Biegefeder **29,** in dem Maschinengehäuse **9** berührt.

Eine Nockenscheibe **36** erleichtert das Einschwingen des Tilgers **27,** insbesondere wenn anfangs das Schlagwerk **6** noch auf die vorgesehene Schlagzahl beschleunigt wird. Die Nockenscheibe **36** lenkt den Tilger **27** in eine Anschubrichtung **37** auf eine Seite seiner Ruhelage **30** aus; die beispielsweise in Schlagrichtung **7** vor dem Tilger **27** angeordnete Nockenscheibe **36** lenkt den Tilger **27** auf die in Schlagrichtung **7** abgewandte Seite der Ruhelage **30** aus. Die Nockenscheibe **36** berührt den Tilger **27** nicht, wenn der Tilger **27** auf die andere Seite der Ruhelage **30** schwingt (Fig. 4). Vorteilhafterweise ist die typische Auslenkung **30** des Tilgers **27** im eingeschwungenen Zustand und bei einem aktiven Schlagwerk **6** größer als die von der Nockenscheibe **36** mögliche erzwungene Auslenkung **38** des Tilgers **27.** Der Tilger **27** schwingt frei gemäß seiner Eigenfrequenz, d.h. allein vorgegeben durch die Trägheit des Massekörpers **28** und Steifigkeit der Biegefeder **29.**

Die Nockenscheibe **36** ist auf der Vorgelegewelle **11** benachbart zu der Biegefeder **29** angeordnet. Die Nockenscheibe **36** kann in dem Antriebsritzel **13** integriert, in der Taumelscheibe **19** integriert oder als eine eigenständige Scheibe ausgebildet sein. Die Vorgelegewelle **11** treibt die Nockenscheibe **36** mit der gleichen Drehzahl wie die Taumelscheibe **19** an, wodurch die Taumelbewegung der Taumelscheibe **19** und die Drehbewegung Nockenscheibe **36** einen konstanten Winkelversatz haben. Die Nockenscheibe **36** kann zusammen mit der Taumelscheibe **19** von der Vorgelegewelle **11** angekoppelt oder abgekoppelt werden, um das Schlagwerk **6** zu aktivieren bzw. deaktivieren.

Die Nockenscheibe **36** hat eine einzige Nocke **39,** die in einer zu der Arbeitsachse **3** parallelen Anschubrichtung **37** zu der Biegefeder **29** hin vorsteht. Die beispielhafte Nocke **39** hat einen Scheitel **40,** eine in Umlaufsrichtung **41** bis zu dem Scheitel **40** ansteigende Flanke **42** und nach dem Scheitel **40** abfallende Flanke **43** (Fig. 6). Die helix-förmigen Flanken **42, 43** steigen in die Anschubrichtung **37** an bzw. fallen in die Anschubrichtung **37** ab. Die Flanken **42** können linear mit dem Drehwinkel um die Drehachse **12** ansteigen. Ein Zentriwinkel **44** der ansteigenden Flanke **42** liegt beispielsweise im Bereich zwischen 45 Grad und 90 Grad. Die abfallende Flanke **43** ist vorzugsweise symmetrisch zu der ansteigenden Flanke **42** ausgebildet. Die gesamte Nocke **39** überdeckt maximal einen Zentriwinkel von 180 Grad. Außerhalb der Nocke **39,** in gleichem radialen Abstand zu der Drehachse **12** hat die beispielhafte Nockenscheibe **36** eine Aussparung **45.** Die Nockenscheibe **36** kann nur mit der einen Nocke **39** die Biegefeder **29** berühren. Angetrieben von der Vorgelegewelle **11** überstreicht die Nocke **39** ein zu der Drehachse **12** koaxiales, ringförmiges Rotationsvolumen.

Die Biegefeder **29** hat einen zu der Nockenscheibe **36** hin entgegen der Anschubrichtung **37** vorstehenden Vorsprung **46,** an dem die Nocke **39** anschlagen kann. Der Vorsprung **46** ragt dazu, wenn die Biegefeder **29** in der Ruhelage ist, in das von der Nocke **39** überstrichene Rotationsvolumen hinein. Der Vorsprung **46** kann gleich wie die Nocke **39** ausgebildet sein. Der beispielhafte Vorsprung **46** hat einen Scheitel **47,** der in Richtung zu der Nockenscheibe **36** vorsteht. Der Vorsprung **46** hat eine zu dem Scheitel **47** im Drehsinn ansteigende Flanke **48** und eine nach dem Scheitel **47** abfallende Flanke **49.** Ein Zentriwinkel **50** der ansteigenden Flanke **48** liegt beispielsweise im Bereich zwischen 45 Grad und 90 Grad. Der Scheitel **47** liegt vorzugsweise in der Ebene **E** und zwischen dem Massekörper **28** und der Vorgelegewelle **11.**

Fig. 7 illustriert das Anstoßen des Tilgers **27** durch die Nockenscheibe **36.** Die Ordinate zeigt die Position der Nockenscheibe **36** und der Biegefeder **29** längs der Arbeitsachse **3** in der Ebene **E.** Die Position ist über die zyklische Winkelstellung **51** der Vorgelegewelle **11** aufgetragen. Die Winkelstellung **51** bei 0 Grad liegt in Ebene **E** und weist zu dem Massekörper **28.** Die Bewegung des Tilgers **27** ist durch den Vorsprung **46** bzw. dessen Scheitel **47** repräsentiert. Die Bewegung des Tilgers **27** ist für die nachfolgenden Erläuterungen ohne Anregung durch Vibrationen dargestellt, mit welchen sich typischerweise eine größere Auslenkung einstellt. Die gestrichelte Linie deutet die Position des Scheitels **47** in der Ruhelage **30** an.

Die Nockenscheibe **36** dreht sich angetrieben durch die Vorgelegewelle **11** um die Drehachse **12.** Die Nocke **39** nähert sich dem Vorsprung **46** der Biegefeder **29.** Die Nocke **39** überschreitet in Anschubrichtung **37** mit der ansteigenden Flanke **42** die Ruhelage **30** des Vorsprungs **46.** Beispielhaft überschreitet die Nocke **39** die Ruhelage **30** bei einer Winkelstellung **52** von -45 Grad. Die Winkelstellung **52** ergibt sich durch den axialen Abstand der Nockenscheibe **36** zu der Ruhelage **30.** Sofern der Tilger **27** unbewegt und somit der Vorsprung **46** in der Ruhelage **30** ist, beginnt die Nocke **39** den Tilger **27** in die Anschubrichtung **37** auszulenken und zu verspannen. Die durch die Nocke **39** erzwungene Auslenkung **38** ist maximal, wenn der Scheitel **40** der Nocke **39** eine zu dem Scheitel **47** des Vorsprungs **46** gleich ausgerichtete Winkelstellung **53** aufweist. Die gleich ausgerichteten Scheitel **40, 47** liegen beispielsweise beide bei 0 Grad. Die beiden Scheitel **40, 47** liegen in der Ebene **E** mit dem Massekörper **28** und der Schwingungsebene des Tilgers **27.** Die maximale erzwungene Auslenkung **38** liegt im Bereich zwischen 1 Grad und 5 Grad.

Anschließend an die maximale erzwungene Auslenkung **38** entfernt sich die Nocke **39** mit der abfallenden Flanke **43** von dem Vorsprung **46.** Die Nocke **39** übt keine Kraft mehr in die Anschubrichtung **37** auf die Biegefeder **29** aus. Entsprechend relaxiert die Biegefeder **29** und beschleunigt den Massekörper **28** entgegen der Anschubrichtung **37** in Richtung zu der Ruhelage **30.** Der Vorsprung **46** bewegt sich mit zunehmender Geschwindigkeit entgegen der Anschubrichtung **37.** Die Steigungsrate der abfallenden Flanke **48** bei der Drehzahl der Vorgelegewelle **11** ist größer als die Geschwindigkeit des Vorsprungs **46** gewählt. Entsprechend öffnet sich zwischen der Biegefeder **29** und der Nockenscheibe **36** ein Spalt. Die Bewegung des Tilgers **27** ist nun allein durch die Trägheit des Massekörpers **28** und die Steifigkeit der Biegefeder **29** vorgegeben. Die freie Bewegung dauert wenigstens 75 % einer Umdrehung der Vorgelegewelle **11** (270 Grad).

Die Tilger **27** schwingt über die Ruhelage **30** und erreicht seine größte Auslenkung **31** entgegen der Anschubrichtung **37,** wenn die Nocke **39** bei etwa 180 Grad liegt. Die Nocke **39** liegt wieder in der Ebene **E,** allerdings auf der der Aufhängung **32** der Biegefeder **29** zugewandten Seite der Vorgelegewelle **11.** Die Nocke **39** und der Vorsprung **46** liegen bezogen auf die Drehachse **12** diametral. Der Nocke **39** ist vorzugsweise längs der Drehachse **12** eine Aussparung **54** der Biegefeder **29** gegenüber angeordnet, dem Vorsprung **46** liegt vorzugsweise längs der Drehachse **12** die Aussparung **45** der Nockenscheibe **36** gegenüber. Die Nockenscheibe **36** und die Biegefeder **29** berühren einander in der diametralen Winkelstellung **55** nicht, unabhängig von der Amplitude der Auslenkung **31** der Biegefeder **29.** Die in Fig. 7 dargestellte Amplitude **38** beinhaltet nur die Anregung durch die Nockenscheibe **36,** bei dem meißelnden Bohrhammer **1** ist die Auslenkung **38** bei den typischen Anwendungen um wenigstens 20 % größer.

Die maximale erzwungene Auslenkung **38** des Tilgers **27** erfolgt vorzugsweise zeitgleich mit der maximalen Kompression der pneumatischen Kammer **24.** Die Vorgelegewelle **11** treibt synchron den Taumelfinger **20,** damit indirekt das Schlagwerk **6,** und auch die Nockenscheibe **36** an. Der Taumelfinger **20** erreicht periodisch seinen werkzeugabgewandten Totpunkt **56** bei einer Winkelstellung **57,** beispielsweise bei 255 Grad (-105 Grad). Die Taumelfinger **20** bewegt sich und den Erregerkolben **21** nachfolgend in Schlagrichtung **7.** Die pneumatische Kammer **24** des Schlagwerks **6** wird komprimiert. Die maximale Kompression wird zwischen 95 Grad und 115 Grad nach dem Totpunkt **56** erreicht. Der feste Winkelversatz des Taumelantriebs **14** zu der Nockenscheibe **36** ist derart gewählt, dass die gleichgerichtete Winkelstellung **53** der Nocke **39** zu dem Vorsprung **46** zwischen 95 Grad und 115 Grad auf den werkzeugabgewandten Totpunkt **56** des Taumelantriebs **14** folgen. Der Winkelversatz verschiebt sich um 180 Grad, wenn die Nockenscheibe **36** auf der werkzeugseitig von der Biegefeder **29** angeordnet ist.

Der bereits schwingende Tilger **27** soll möglichst wenig durch die Nocke **39** gestört werden. Der Vorsprung **46** ist ausgelegt, den von der Nocke **39** überstrichenen Bereich schnell zu verlassen. Der Scheitel **47** liegt dazu auf einer der Aufhängung **32** abgewandten Seite der Vorgelegewelle **11.** Der Abstand des Scheitels **47** zu der Aufhängung **32** liegt zwischen 30 % und 50 % der Länge **34** der Biegefeder **29.**

Die Biegefeder **29** kann senkrecht zu der Ebene versteift sein. Die Breite **58** der Biegefeder **29** ist vorzugsweise größer als deren Stärke **35** und geringer als deren Länge **34.** Die beispielhafte Biegefeder **29** ist als plattenförmige Blattfeder ausgebildet (Fig. 5). Die Biegefeder **29** umgreift die Vorgelegewelle **11.** Die Aufhängung **32** der Biegefeder **29** und das distale Ende **33** mit dem Massekörper **28** sind an diametral gegenüberliegenden Seiten der Vorgelegewelle **11.** Die Biegefeder **29** hat beispielsweise eine Aussparung **59,** durch welche die Vorgelegewelle **11** geführt ist. Die Biegefeder **29** kann eine weitere Aussparung **54** aufweisen, durch welche das parallel zu der Vorgelegewelle **11** angeordnete Schlagwerk **6** geführt ist. Die Aussparungen **54, 59** sind so ausreichend dimensioniert, dass die Biegefeder **29** bei ihrer Auslenkung durch den Massekörper **28** nicht an der Vorgelegewelle **11** und dem Schlagwerk **6** anstößt. Die Biegefeder **29** ist beispielsweise aus Federstahl oder einem Faserverbundstoff.

## Patentansprüche

1. Handwerkzeugmaschine mit
einer Werkzeugaufnahme (2) zum Haltern eines Werkzeugs (4) auf einer Arbeitsachse (3),
einem Motor (5),
einem pneumatischen Schlagwerk (6) zum Ausüben von Schlägen auf das Werkzeug (4),
einem Tilger (27) aus einem Massekörper (28), einer Vorgelegewelle (11), die um eine zu der Arbeitsachse (3) parallelen Drehachse (12) durch den Motor (5) angetrieben ist,
einem auf der Vorgelegewelle (11) angeordnetem Taumelantrieb (14) zum Antreiben des pneumatischen Schlagwerks (6), **dadurch gekennzeichnet, dass** der Tilger (27) weiter aus einer zu der Arbeitsachse (3) quer angeordneten Biegefeder (29) besteht, und dass die Handwerkzeugmaschine mit einer auf der Vorgelegewelle (11) angeordneten Nockenscheibe (36) mit einer in eine zu der Arbeitsachse (3) parallelen Anschubrichtung (37) vorstehenden Nocke (39), und
mit einem an der Biegefeder (29) vorgesehenen Gegenstück (46) zu der Nocke (39) weiter vorgesehen ist,
wobei die Nocke (39) anliegend an dem Gegenstück (46) die Biegefeder (29) in die Anschubrichtung (37) vorspannt.

2. Handwerkzeugmaschine (1) nach Anspruch 2, **dadurch gekennzeichnet, dass** die Nockenscheibe (36) berührungsfrei zu der Biegefeder (29) ist, wenn die Nocke (39) und das Gegenstück (46) bezogen auf die Drehachse (12) in diametraler Winkelstellung (55) sind.

3. Handwerkzeugmaschine (1) nach Anspruch 1 oder 2, **dadurch gekennzeichnet, dass** die Nockenscheibe (36) ist für wenigstens 75 % einer Drehung um die Drehachse (12) berührungsfrei zu der Biegefeder (29).

4. Handwerkzeugmaschine (1) nach einem der vorhergehenden Ansprüche, **dadurch gekennzeichnet, dass** der Massekörper (28) durch die Biegefeder (29) auf einer gebogenen Bahn geführt ist.

5. Handwerkzeugmaschine (1) nach einem der vorhergehenden Ansprüche, **dadurch gekennzeichnet, dass** die Biegefeder (29) mit einem ersten Ende (32) an dem Maschinengehäuse (9) befestigt und an einem zweiten Ende (33) der Massekörper befestigt ist, wobei das erste Ende (32) und das zweite Ende (33) diametral von der Vorgelegewelle (11) angeordnet sind.

6. Handwerkzeugmaschine (1) nach Anspruch 5, **dadurch gekennzeichnet, dass** das Gegenstück (46) der Nocke (39) von dem ersten Ende (32) in einem Abstand ist, welcher zwischen 30 % und 50 % des Abstandes (34) des ersten Endes (32) zu dem zweiten Ende (33) entspricht.

7. Handwerkzeugmaschine (1) nach einem der vorhergehenden Ansprüche, **dadurch gekennzeichnet, dass** eine maximale erzwungene Auslenkung (38) der Biegefeder (29) aus einer Ruhelage (30) durch die an dem Gegenstück (46) anliegende Nocke (39) zwischen 1 Grad und 5 Grad beträgt.

8. Handwerkzeugmaschine (1) nach einem der vorhergehenden Ansprüche, **dadurch gekennzeichnet, dass** die Nocke (39) eine der Biegefeder (29) zugewandte helixförmige Flanke (42) aufweist, die über einen Zentriwinkel (44) zwischen 30 Grad und 90 Grad in die Anschubrichtung (37) ansteigt.

9. Handwerkzeugmaschine (1) nach einem der vorhergehenden Ansprüche, **dadurch gekennzeichnet, dass** das Gegenstück (46) eine der Nocke (39) zugewandte helixförmige Flanke (48) aufweist, die über einen Zentriwinkel (50) zwischen 30 Grad und 90 Grad entgegen der Anschubrichtung (37) ansteigt.

10. Handwerkzeugmaschine (1) nach einem der vorhergehenden Ansprüche, **dadurch gekennzeichnet, dass** eine pneumatische Kammer (24) des Schlagwerks (6) bei einer Winkelstellung (54) der Vorgelegewelle (11) maximal komprimiert ist und wobei die Nocke (39) in der Winkelstellung (53) der Vorgelegewelle (11) und bei einer Anordnung der Nocke (39) auf einer dem Werkzeug (4) abgewandten Seite der Biegefeder (29) bezogen auf die Drehachse (12) in der gleichen Winkelstellung (53) wie das Gegenstück (46) liegt oder wobei die Nocke (39) in der Winkelstellung (53) und bei einer Anordnung der Nocke (39) auf einer dem Werkzeug (4) zugewandten Seite der Biegefeder (29), bezogen auf die Drehachse (12) diametral zu dem Gegenstück (46) liegt.

11. Handwerkzeugmaschine (1) nach einem der vorhergehenden Ansprüche, **dadurch gekennzeichnet, dass** der Taumelantrieb (14) bei einer ersten Winkelstellung (57) der Vorgelegewelle (11) in einem dem Werkzeug (4) abgewandten Totpunkt (56) ist und die Nocke (39) bei einer zweiten Winkelstellung (53) in einer die Biegefeder (29) maximal auslenkenden Winkelstellung ist, und wobei bei einer Anordnung der Nocke (39) auf der Werkzeug (4) abgewandten Seite der Biegefeder (29), die zweite Winkelstellung (53) zwischen 95 Grad und 115 Grad auf die erste Winkelstellung (57) folgt, und wobei bei einer Anordnung der Nocke (39) auf der Werkzeug (4) zugewandten Seite der Biegefeder (29) die erste Winkelstellung (57) zwischen 65 Grad und 85 Grad auf die zweite Winkelstellung (53) folgt.

## Claims

1. Hand-held power tool comprising
a tool holder (2) for supporting a tool (4) on a working axis (3),
a motor (5),
a pneumatic striking mechanism (6) for striking the tool (4),
an absorber (27) consisting of a mass body (28),
a countershaft (11) driven about an axis of rotation (12) parallel to the working axis (3) by the motor (5) and
a wobble drive (14) arranged on the countershaft (11) for driving the pneumatic striking mechanism (6),
**characterised in that** the absorber (27) further consists of a bending spring (29) arranged transversely to the working axis (3) and that the hand-held power tool is further provided with a cam disc (36) arranged on the countershaft (11), the cam disc having a cam (39) projecting in a pushing direction (37) parallel to the working axis (3), and with a counterpart (46) to the cam (39) provided on the bending spring (29), the cam (39) bearing against the counterpart (46) and pretensioning the bending spring (29) in the pushing direction (37).

2. Hand-held power tool (1) according to claim 1, **characterised in that** the cam disc (36) is contact-free relative to the bending spring (29) when the cam (39) and the counterpart (46) are in a diametrical angular position (55) in relation to the axis of rotation (12).

3. Hand-held power tool (1) according to claim 1 or claim 2, **characterised in that** the cam disc (36) is contact-free relative to the bending spring (29) for at least 75 % of one rotation about the axis of rotation (12).

4. Hand-held power tool (1) according to one of the preceding claims, **characterised in that** the mass body (28) is guided along a curved path by the bending spring (29).

5. Hand-held power tool (1) according to one of the preceding claims, **characterised in that** the bending spring (29) is fastened to the machine housing (9) by means of a first end (32) and the mass body is fastened to a second end (33), the first end (32) and the second end (33) being arranged diametrically relative to the countershaft (11).

6. Hand-held power tool (1) according to claim 5, **characterised in that** the counterpart (46) to the cam (39) is at a distance from the first end (32) corresponding to between 30 % and 50 % of the distance (34) of the first end (32) from the second end (33).

7. Hand-held power tool (1) according to one of the preceding claims, **characterised in that** the maximum forced deflection (38) of the bending spring (29) from a rest position (30) as a result of the cam (39) bearing against the counterpart (46) is between 1 degree and 5 degrees.

8. Hand-held power tool (1) according to one of the preceding claims, **characterised in that** the cam (39) has a helical flank (42) directed towards the bending spring (29), the helical flank ascending in the pushing direction (37) over a central angle (44) of between 30 degrees and 90 degrees.

9. Hand-held power tool (1) according to one of the preceding claims, **characterised in that** the counterpart (46) has a helical flank (48) directed towards the cam (39), the helical flank ascending in the opposite direction to the pushing direction (37) over a central angle (50) of between 30 degrees and 90 degrees.

10. Hand-held power tool (1) according to one of the preceding claims, **characterised in that** a pneumatic chamber (24) of the striking mechanism (6) is compressed to the maximum extent in an angular position (54) of the countershaft (11), the cam (39) being situated in the same angular position (53) as the counterpart (46) in relation to the axis of rotation (12) in the angular position (53) of the countershaft (11) and when the cam (39) is arranged on a side of the bending spring (29) directed away from the tool (4) or the cam (39) being situated diametrically relative to the counterpart (46) in relation to the axis of rotation (12) in the angular position (53) and when the cam (39) is arranged on a side of the bending spring (29) directed towards the tool (4).

11. Hand-held power tool (1) according to one of the preceding claims, **characterised in that** the wobble drive (14) is in a dead centre (56) directed away from the tool (4) in a first angular position (57) of the countershaft (11) and the cam (39) is in an angular position deflecting the bending spring (29) to the maximum extent in a second angular position (53), the second angular position (53) being between 95 degrees and 115 degrees on from the first angular position (57) when the cam (39) is arranged on the side of the bending spring (29) directed away from the tool (4) and the first angular position (57) being between 65 degrees and 85 degrees on from the second angular position (53) when the cam (39) is arranged on the side of the bending spring (29) directed towards the tool (4).

## Revendications

1. Machine-outil manuelle comportant :
un porte-outil (2) pour maintenir un outil (4) sur un axe de travail (3),
un moteur (5),
un mécanisme de percussion pneumatique (6) pour appliquer des percussions à l'outil (4),
un amortisseur (27) constitué d'un corps massif (28),
un arbre de renvoi (11) entraîné par le moteur (5) autour d'un axe de rotation (12) parallèle à l'axe de travail (3),
un entraînement oscillant (14) agencé sur l'arbre de renvoi (11) pour entraîner le mécanisme de percussion pneumatique (6),
**caractérisée en ce que** l'amortisseur (27) est en outre constitué d'un ressort de flexion (29) agencé transversalement à l'axe de travail (3), et **en ce que** la machine-outil manuelle est munie d'un disque à came (36) agencé sur l'arbre de renvoi (11) avec une came (39) faisant saillie dans une direction de démarrage (37) parallèle à l'axe de travail (3), et d'une pièce complémentaire (46) de la came (39) prévue sur le ressort de flexion (29),
dans laquelle la came (39) en contact avec la pièce complémentaire (46) précontraint le ressort de flexion (29) dans la direction de démarrage (37).

2. Machine-outil manuelle (1) selon la revendication 1, **caractérisée en ce que** le disque à came (36) est sans contact par rapport au ressort de flexion (29) lorsque la came (39) et la pièce complémentaire (46) sont dans une position angulaire diamétralement opposée (55) par rapport à l'axe de rotation (12).

3. Machine-outil manuelle (1) selon la revendication 1 ou 2, **caractérisée en ce que** le disque à came (36) est sans contact par rapport au ressort de flexion (29) pour au moins 75 % d'une rotation autour de l'axe de rotation (12).

4. Machine-outil manuelle (1) selon l'une des revendications précédentes, **caractérisée en ce que** le corps massif (28) est guidé par le ressort de flexion (29) sur une trajectoire courbe.

5. Machine-outil manuelle (1) selon l'une des revendications précédentes, **caractérisée en ce que** le ressort de flexion (29) est fixé sur le boîtier de machine (9) par une première extrémité (32) et est fixé sur une seconde extrémité (33) du corps massif, dans laquelle la première extrémité (32) et la seconde extrémité (33) sont agencées diamétralement opposées à l'arbre de renvoi (11) .

6. Machine-outil manuelle (1) selon la revendication 5, **caractérisée en ce que** la pièce complémentaire (46) de la came (39) se situe à une distance de la première extrémité (32) qui correspond à entre 30 % et 50 % de la distance (34) entre la première extrémité (32) et la seconde extrémité (33).

7. Machine-outil manuelle (1) selon l'une des revendications précédentes, **caractérisée en ce qu'**une déviation forcée maximale (38) du ressort de flexion (29) à partir d'une position de repos (30) de la came (39) venant en butée contre la pièce complémentaire (46) est comprise entre 1 degré et 5 degrés.

8. Machine-outil manuelle (1) selon l'une des revendications précédentes, **caractérisée en ce que** la came (39) comporte un flanc hélicoïdal (42) dirigé vers le ressort de flexion (29), qui est ascendant dans la direction de démarrage (37) sur un angle central (44) compris entre 30 degrés et 90 degrés.

9. Machine-outil manuelle (1) selon l'une des revendications précédentes, **caractérisée en ce que** la pièce complémentaire (46) comporte un flanc hélicoïdal (48) dirigé vers la came (39), qui est ascendant à l'encontre de la direction de démarrage (37) sur un angle central (50) compris entre 30 degrés et 90 degrés.

10. Machine-outil manuelle (1) selon l'une des revendications précédentes, **caractérisée en ce qu'**une chambre pneumatique (24) du mécanisme de percussion (6) est comprimée au maximum dans une position angulaire (54) de l'arbre de renvoi (11) et dans laquelle la came (39) est dans la position angulaire (53) de l'arbre de renvoi (11) et, dans un agencement de la came (39) sur un côté du ressort de flexion (29) opposé à l'outil (4), est dans la même position angulaire (53) par rapport à l'axe de rotation (12) que la pièce complémentaire (46), ou dans laquelle la came (39) est dans la position angulaire (53) et, dans un agencement de la came (39) sur un côté du ressort de flexion (29) dirigé vers l'outil (4), est diamétralement opposée à la pièce complémentaire (46) par rapport à l'axe de rotation (12).

11. Machine-outil manuelle (1) selon l'une des revendications précédentes, **caractérisée en ce que** l'entraînement oscillant (14) est à un point mort (56) opposé à l'outil (4) dans une première position angulaire (57) de l'arbre de renvoi (11), et la came (39) est dans une position angulaire de déviation maximale du ressort de flexion (29) dans une seconde position angulaire (53), et dans laquelle, dans un agencement de la came (39) sur le côté du ressort de flexion (29) opposé à l'outil (4), la seconde position angulaire (53) suit la première position angulaire (57) entre 95 degrés et 115 degrés, et dans laquelle, dans l'agencement de la came (39) sur le côté du ressort de flexion (29) dirigé vers l'outil (4), la première position angulaire (57) suit la seconde position angulaire (53) entre 65 degrés et 85 degrés.
